# EUROPÄISCHE PATENTSCHRIFT

(11) **EP 2 883 418 B1**
(45) Veröffentlichungstag und Bekanntmachung des Hinweises auf die Patenterteilung: **31.08.2016**
(21) Anmeldenummer: 13762769.1
(22) Anmeldetag: 06.09.2013
(51) Int. Cl.: H05B 7/102

(54) **VORRICHTUNG UND VERFAHREN ZUM WECHSELN MINDESTENS EINER ELEKTRODE EINES SCHMELZMETALLURGISCHEN GEFÄßES**
DEVICE AND METHOD FOR CHANGING AT LEAST ONE ELECTRODE OF A MELT-METALLURGICAL VESSEL
DISPOSITIF ET PROCÉDÉ DE CHANGEMENT D'AU MOINS UNE ÉLECTRODE D'UN RÉCIPIENT POUR FONDERIE

(30) Priorität: 20.09.2012 DE 102012216847
(43) Veröffentlichungstag der Anmeldung: 17.06.2015
(73) Patentinhaber: Primetals Technologies Austria GmbH, 4031 Linz (AT)
(72) Erfinder: DORNDORF, Markus, 76534 Baden-Baden (DE); HEIN, Michel, F-67170 Brumath (FR)
(74) Vertreter: Metals@Linz
(86) Internationale Anmeldenummer: PCT/EP2013/068418
(87) Internationale Veröffentlichungsnummer: WO 2014/044548

(56) Entgegenhaltungen:
- EP-A1- 0 061 612
- EP-A2- 0 099 849
- DE-A1-102010 048 647
- DE-B1- 2 050 418
- US-A- 3 612 739

## Beschreibung

Die Erfindung betrifft eine Vorrichtung und ein Verfahren zum Wechseln mindestens einer Elektrode eines schmelzmetallurgischen Gefäßes, das eine Aufnahmeeinrichtung für Schmelze und zur Abdeckung der Aufnahmeeinrichtung einen Gefäßdeckel mit einer Öffnung pro Elektrode aufweist, wobei die mindestens eine Elektrode mittels mindestens einer Elektrodenhalterung positionierbar ist und der Gefäßdeckel, die mindestens eine Elektrode und die mindestens eine Elektrodenhalterung weiterhin mittels einer Hub-Schwenkvorrichtung anhebbar und um eine senkrechte Drehachse seitlich verschwenkbar sind.

Der schnelle Austausch verbrauchter Elektroden ist für einen energieeffizienten und zeitsparenden Einschmelzprozess in einem schmelzmetallurgischen Gefäß, insbesondere einem Elektrolichtbogenofen, essentiell und rückt mit den aktuell immer stärker steigenden Leistungsanforderungen an Schmelzanlagen und weiterhin der ständigen Energieverteuerung immer mehr in den Fokus. Über die Elektroden wird elektrische Energie in das Schmelzgut, meist in Form von Metallschrott, eingebracht, wobei sich das Elektrodenmaterial, welches meist aus Graphit besteht, verbraucht.

Eine derartige Vorrichtung ist beispielsweise aus dem Dokument US 4,345,333 bekannt, wobei die schmelzmetallurgische Anlage hier eine Elektrolichtbogenofen-Anlage mit einem anhebbaren und schwenkbaren Ofendeckel und ein bis zwei Schmelzengefäßen umfasst. Neben einem Schmelzengefäß, alternativ zwischen den zwei Schmelzengefäßen, befindet sich eine um ihre senkrechte Mittenachse rotierbare Kassette, die zylindrische Öffnungen zur Aufnahme gebrauchter Elektroden und versetzt dazu weitere zylindrische Öffnungen zum Vorhalten neuer Elektroden aufweist. Die Kassette befindet sich dabei mitsamt ihres mittigen Drehmechanismus und mehreren unterhalb der Kassette angeordneten und in die zylindrischen Öffnungen eingreifenden Hubzylindern zum Absenken der gebrauchten Elektrodenstücke und zum Anheben der neuen Elektroden vollständig im Schwenkbereich des Ofendeckels.

Im direkten Einflussbereich eines schmelzmetallurgischen Gefäßes wirken enorme korrosive Einflüsse auf bewegliche Mechaniken wie Hubzylinder und Drehgelenke, so dass eine regelmäßige Wartung bzw. ein Austausch von Bauteilen unumgänglich ist. Es hat sich gezeigt, dass die Wartung derartiger aus dem Stand der Technik bekannter Vorrichtungen zum Austausch von Elektroden umso häufiger erfolgen muss, wenn bewegliche Mechanik unmittelbar im Schwenkbereich des Ofendeckels bzw. Gefäßdeckels angeordnet ist. Vom Gefäßdeckel können Partikel wie abplatzende erstarrte Metalltröpfchen, Staubpartikel usw. nach unten fallen, in die bewegliche Mechanik gelangen und die Mechanik beschädigen oder blockieren.

In DE 20 50 418 A1 ist eine Vorrichtung zum Elektroumschmelzen von Abschmelzelektroden mit mehreren höhenverstellbaren Elektrodentragarmen - welche in horizontaler Richtung schwenkbar sind - gezeigt.

Es ist daher Aufgabe der Erfindung, eine möglichst wartungsarme Vorrichtung und ein zum Betreiben einer solchen Vorrichtung geeignetes Verfahren zum Wechseln mindestens einer Elektrode eines schmelzmetallurgischen Gefäßes bereitzustellen.

Die Aufgabe wird für die Vorrichtung zum Wechseln mindestens einer Elektrode eines schmelzmetallurgischen Gefäßes, das eine Aufnahmeeinrichtung für Schmelze und zur Abdeckung der Aufnahmeeinrichtung einen Gefäßdeckel mit einer Öffnung pro Elektrode aufweist, wobei die mindestens eine Elektrode mittels mindestens einer Elektrodenhalterung positionierbar ist und der Gefäßdeckel, die mindestens eine Elektrode und die mindestens eine Elektrodenhalterung mittels einer Hub-Schwenkvorrichtung anhebbar und um eine senkrechte Drehachse seitlich verschwenkbar sind, dadurch gelöst, dass neben der Aufnahmeeinrichtung mindestens zwei Elektrodenwechselstationen vorhanden sind, die entweder nebeneinander in einem Schwenkbereich der Hub-Schwenkvorrichtung auf einer Kreisbahn um die Drehachse angeordnet sind oder im Wechsel in einen Schwenkbereich der Hub-Schwenkvorrichtung auf die Kreisbahn um die Drehachse bringbar sind.

Bei einer derartigen Vorrichtung sind keine beweglichen Mechaniken im Schwenkbereich des Gefäßdeckels vorhanden, die einer intensiven Wartung bedürfen.

Sind die mindestens zwei Elektrodenwechselstationen nebeneinander in einem Schwenkbereich der Hub-Schwenkvorrichtung auf einer Kreisbahn um die Drehachse angeordnet, so bewegt sich hier nur die Elektrode(n) und die Elektrodenhalterung über diese hinweg, optional auch der Gefäßdeckel. Die Elektrodenwechselstationen sind dabei feststehende Einheiten, die aus einfachen mechanischen Halterungen gebildet sein können. Eine Wartung ist nur äußerst selten bis gar nicht erforderlich und kann beispielsweise gleichzeitig mit einer erforderlichen Wartung des Gefäßdeckels durchgeführt werden.

Sind die Elektrodenwechselstationen im Wechsel in den Schwenkbereich der Hub-Schwenkvorrichtung auf die Kreisbahn um die Drehachse bringbar, so befindet sich der Mechanismus für dieses Einbringen einer Elektrodenwechselstation in den Schwenkbereich selbst außerhalb des Schwenkbereichs und ist damit einer verstärkten Belastung durch Partikel entzogen. Eine solche Anordnung ist ebenfalls besonders wartungsarm und zudem für das Wartungspersonal leicht zugänglich.

Der Gefäßdeckel selbst wird beim Elektrodenwechsel vorzugsweise nicht mit der mindestens einen Elektrode und der/den Elektrodenhalterung(en) mitbewegt. Optional kann der Gefäßdeckel aber auch mitbewegt werden, da jegliche bewegliche Mechanik der Vorrichtung zum Wechseln mindestens einer Elektrode sich außerhalb des Schwenkbereichs befindet.

Ein schmelzmetallurgisches Gefäß mit einer erfindungsgemäßen Vorrichtung hat sich bewährt, wobei die Vorrichtung eine bewegliche Mechanik umfasst, die außerhalb des Schwenkbereichs der Hub-Schwenkvorrichtung angeordnet ist und mittels der die mindestens zwei Elektrodenwechselstationen im Wechsel in den Schwenkbereich der Hub-Schwenkvorrichtung auf die Kreisbahn um die Drehachse bringbar sind.

Bei dem schmelzmetallurgischen Gefäß handelt es sich vorzugsweise um einen Elektrolichtbogenofen. Während der Elektrodenverbrauch in einem konventionellen Elektrolichtbogenofen aufgrund der unregelmäßigen Schrottverteilung und -beschaffenheit, der erforderlichen Bohrphase, bei der sich die Elektroden in den Schrott bohren, sowie der jeweils auftretenden Lichtbogenlänge usw. für jede vorhandene Elektrode unterschiedlich groß ist, verbrauchen sich die Elektroden in einem schmelzmetallurgischen Gefäß mit Flachbadbetrieb, bei welchem die Lichtbögen gleichmäßig auf der Badoberfläche brennen, sehr gleichmäßig. So ist im Flachbadbetrieb in der Regel mit einem gleichzeitigen Austausch aller vorhandenen Elektroden zu rechnen.

Bei dem schmelzmetallurgischen Gefäß kann es sich weiterhin auch um Pfannenöfen bzw. gleichartige, mit Elektroden bzw. selbstverzehrenden/sich verbrauchenden Energieüberträgern betriebene schmelzmetallurgische Gefäße handeln.

Dabei hat es sich bewährt, wenn die mindestens zwei Elektrodenwechselstationen der Vorrichtung identisch ausgebildet sind. Besonders bevorzugt ist dabei eine Ausbildung oder zumindest Auskleidung beider Elektrodenwechselstationen aus/mit Feuerfestmaterial, damit in jeder Elektrodenwechselstation heiße Reststücke von Elektroden gefahrlos abgestellt werden können. Eine Auskleidung einer Elektrodenwechselstation mit insbesondere feuerfestem elastischem Fasermaterial hat sich bewährt, um die mechanische Belastung der Reststücke der Elektrode(n) beim Abstellen zu mindern und deren Aufschlag in der Elektrodenwechselstation zu dämpfen.

Alternativ kann eine Auskleidung auch in Form einer feuerfesten metallischen Klemmeinrichtung ausgebildet sein, die die abgestellten Reststücke arretieren.

Es hat sich als vorteilhaft für die Vorrichtung erwiesen, wenn eine erste Elektrodenwechselstation der mindestens zwei Elektrodenwechselstationen eine Abstellstation für ein Reststück der mindestens einen Elektrode bildet und wenn eine zweite Elektrodenwechselstation der mindestens zwei Elektrodenwechselstationen eine Bestückungsstation zum Bereithalten mindestens einer Ersatzelektrode, die mittels der mindestens einen Elektrodenhalterung aufnehmbar ist, bildet. Auf diese Weise können die heißen Reststücke vorerst in der Abstellstation verbleiben und soweit abkühlen, dass ihre Weiterverarbeitung problemlos möglich ist. Ein Zeitverlust bei der Bestückung der Elektrodenhalterung mit den Ersatzelektroden entsteht dadurch nicht, da die Ersatzelektrode(n) durch eine weitere Elektrodenwechselstation bereitgestellt werden.

Bevorzugt sind die erste und die zweite Elektrodenwechselstation der Vorrichtung eingerichtet, abwechselnd die Abstellstation und die Bestückungsstation zu bilden. In einer als Abstellstation genutzten Elektrodenwechselstation verbliebene Reststücke von Elektroden können unmittelbar mechanisch an Ersatzelektroden angebunden werden und beim nächsten erforderlichen Elektrodenwechsel erneut zum Einsatz kommen, wobei die Abstellstation nun die nächste Ersatzelektrode vorhält und damit nun als eine Bestückungsstation fungiert.

In einer bevorzugten Ausgestaltung der Vorrichtung sind mindestens zwei, insbesondere drei, Elektroden vorhanden und auf der Kreisbahn zwischen der Aufnahmeeinrichtung und den mindestens zwei Elektrodenwechselstationen ist eine Nachsetzstation angeordnet, die eine feuerfeste horizontale Ebene zum Längenmaßabgleich der mindestens zwei Elektroden auf ein einheitliches Längenmaß zwischen der Ebene und der mindestens einen Elektrodenhalterung aufweist. Eine solche Nachsetzstation ist insbesondere für einen konventionell betriebenen Elektrolichtbogenofen, bei dem ein unterschiedlich starker Abbrand an den vorhandenen Elektroden auftritt, von Vorteil. Aber auch im Flachbadbetrieb kann es, wenn auch selten, erforderlich sein, die Enden der Elektroden auf gleiche Höhe einzustellen.

In einer weiteren bevorzugten Ausgestaltung der Vorrichtung sind die mindestens zwei Elektrodenwechselstationen mit einer senkrechten Wechseleinheiten-Drehachse verbunden, welche eingerichtet ist, die Elektrodenwechselstationen horizontal in den Schwenkbereich der Hub-Schwenkvorrichtung und auf die Kreisbahn zu schwenken. Dabei befindet sich die Wechseleinheiten-Drehachse selbst außerhalb des Schwenkbereichs und damit geschützt vor Partikeln.

Es hat sich bewährt, wenn den mindestens zwei Elektrodenwechselstationen der Vorrichtung mindestens eine Montageeinheit zur mechanischen Verbindung des Reststücks der mindestens einen Elektrode mit mindestens einem Elektrodenverlängerungsstück zugeordnet ist. Diese Montageeinheit kann einen Roboter umfassen, der die mechanische Verbindung zwischen dem jeweiligen Reststück und einem Elektrodenverlängerungsstück automatisch ausbildet, wobei noch heiße Reststücke wiederverwendet werden können. Alternativ umfasst die Montageeinheit eine Entnahmevorrichtung zur Entnahme des jeweiligen Reststücks aus der Abstellstation, um dieses manuell mit einem Elektrodenverlängerungsstück mechanisch zu verbinden.

Die Aufgabe wird für das Verfahren zum Wechseln mindestens einer Elektrode eines schmelzmetallurgischen Gefäßes mittels einer erfindungsgemäßen Vorrichtung und mit folgenden Schritten gelöst:
- Anheben und Schwenken des Reststücks der mindestens einen Elektrode und der mindestens einen Elektrodenhalterung, optional weiterhin des Gefäßdeckels, um die Drehachse in Richtung der mindestens zwei Elektrodenwechselstationen;
- Positionieren des Reststücks der mindestens einen Elektrode und einer ersten Elektrodenwechselstation der mindestens zwei Elektrodenwechselstationen zueinander und Abstellen des Reststücks aus der mindestens einen Elektrodenhalterung in die erste Elektrodenwechselstation, die als Abstellstation fungiert;

- Positionieren der mindestens einen Elektrodenhalterung und einer zweiten Elektrodenwechselstation der mindestens zwei Elektrodenwechselstationen zueinander und Bestücken der mindestens einen Elektrodenhalterung mit mindestens einer Ersatzelektrode, wobei die zweite Elektrodenwechselstation als Bestückungsstation fungiert;
- Schwenken und Absenken der mindestens einen Ersatzelektrode und der mindestens einen Elektrodenhalterung, optional weiterhin des Gefäßdeckels, um die Drehachse in Richtung der Aufnahmeeinrichtung;
- Entnahme des Reststücks aus der Abstellstation und/oder Herstellen einer mechanischen Verbindung zwischen dem Reststück der mindestens einen Elektrode und mindestens einem Elektrodenverlängerungsstück unter Ausbilden einer weiteren Ersatzelektrode; und
- Wiederholen des Verfahrens nach einer Zeitspanne Z.

Bei der Wiederholung des Verfahrens kann die erste Elektrodenwechselstation wieder als Abstellstation und die zweite Elektrodenwechselstation wieder als Bestückungsstation fungieren. Alternativ kann aber auch die zweite Elektrodenwechselstation als Abstellstation und die erste Elektrodenwechselstation als Bestückungsstation fungieren. Dies ist insbesondere dann bevorzugt, wenn die Reststücke bereits im Bereich der Elektrodenwechselstation mit Elektrodenverlängerungsstücken verbunden werden. Bei jeder Wiederholung des Verfahrens fungieren die erste und zweite Elektrodenwechselstation dann abwechselnd als Abstellstation.

Das erfindungsgemäße Verfahren ermöglicht einen schnellen, effizienten und ressourcensparenden Betrieb der erfindungsgemäßen Vorrichtung, die aufgrund ihres geringen Wartungsbedarfs Unterbrechungen im Schmelzbetrieb minimiert. Reststücke der Elektrode(n) werden wiederverwendet und letztendlich restlos aufgebracht.

Beim Abstellen von Reststücken und Aufnehmen der Ersatzelektrode(n) ist es bevorzugt, wenn die Elektrodenhalterung nach Bedarf mittels der Hub-Schwenkvorrichtung abgesenkt bzw. angehoben werden.

Es hat sich als vorteilhaft erwiesen, wenn die erste Elektrodenwechselstation um die Wechseleinheiten-Drehachse von einer Position innerhalb des Schwenkbereichs der Hub-Schwenkvorrichtung in eine Position außerhalb des Schwenkbereichs der Hub-Schwenkvorrichtung geschwenkt wird und dass gleichzeitig die zweite Elektrodenwechselstation um die Wechseleinheiten-Drehachse von einer Position außerhalb des Schwenkbereichs der Hub-Schwenkvorrichtung in eine Position innerhalb des Schwenkbereichs der Hub-Schwenkvorrichtung geschwenkt wird. Wie bereits oben zur erfindungsgemäßen Vorrichtung erläutert, können auf diese Weise die heißen Reststücke vorerst in der Abstellstation verbleiben und soweit abkühlen, dass ihre Weiterverarbeitung problemlos möglich ist. Ein Zeitverlust bei der Bestückung der Elektrodenhalterung mit den Ersatzelektroden entsteht dadurch nicht, da die Ersatzelektrode(n) durch eine weitere Elektrodenwechselstation bereitgestellt werden. Die Anordnung der Wechseleinheiten-Drehachse außerhalb des Schwenkbereichs der Hub-Schwenkvorrichtung bzw. des Gefäßdeckels wirkt sich günstig, d.h. verlängernd, auf die Wartungszyklen der Elektrodenwechselstationen aus.

Bei einem ungleichmäßigen Verbrauch mehrerer vorhandener Elektroden erfolgt bevorzugt ein Anheben und Schwenken der ungleichmäßig langen Reststücke der Elektroden und der mindestens einen Elektrodenhalterung um die Drehachse in Richtung der zwischen der Aufnahmeeinrichtung und den mindestens zwei Elektrodenwechselstationen angeordneten Nachsetzstation, wobei die mindestens eine Elektrodenhalterung gegenüber den gehalterten Elektroden verschoben wird derart, dass die Reststücke mit ihren der mindestens einen Elektrodenhalterung abgewandten Enden auf der horizontale Ebene der Nachsetzstation nivelliert werden und wobei nachfolgend ein Schwenken und Absenken der nivellierten Elektroden und der mindestens einen Elektrodenhalterung um die Drehachse in Richtung der Aufnahmeeinrichtung erfolgt. Die Ebene dient demnach dazu, die freien Enden der Elektroden, die im Betrieb durch den Gefäßdeckel in die Aufnahmeeinrichtung ragen, auf eine gleiche Höhe einzustellen bzw. zu nivellieren, um einen gleichmäßigen Schmelzbetrieb aufrechtzuerhalten.

Die Figuren 1 bis 5 sollen erfindungsgemäße Vorrichtungen an schmelzmetallurgischen Gefäßen und Verfahren zu deren Betrieb beispielhaft erläutern. So zeigen:
- FIGen 1 bis 3: schematisch einen Elektrolichtbogenofen mit einer ersten Vorrichtung von oben;
- FIG 4: einen Teilschnitt durch den Elektrolichtbogenofen; und
- FIG 5: schematisch einen Elektrolichtbogenofen mit einer zweiten Vorrichtung von oben.

Die FIGen 1 bis 3 zeigen schematisch ein schmelzmetallurgisches Gefäß 1 in Form eines Elektrolichtbogenofen mit einer ersten Vorrichtung von oben zum Wechseln der Elektroden 4. Das schmelzmetallurgische Gefäß 1 umfasst eine Aufnahmeeinrichtung 2 für Schmelze (siehe auch FIG 4, welche einen Teilschnitt IV-IV durch den Elektrolichtbogenofen zeigt) und zur Abdeckung der Aufnahmeeinrichtung 2 einen Gefäßdeckel 3 mit je einer Öffnung 3a pro Elektrode 4. In der Aufnahmeeinrichtung 2 befindet sich einzuschmelzender Metallschrott 10. Die Elektroden 4 sind mittels je einer Elektrodenhalterung 5 positionierbar. Mittels einer Hub-Schwenkvorrichtung 6 sind die Elektroden 4 und die Elektrodenhalterung 5, optional weiterhin der Gefäßdeckel 3, anhebbar und um eine senkrechte Drehachse 6a seitlich verschwenkbar.

Neben der Aufnahmeeinrichtung 2 sind zwei Elektrodenwechselstationen 7, 7' vorhanden, die nebeneinander in einem Schwenkbereich S (vergleiche FIG 3) der Hub-Schwenkvorrichtung 6 auf einer Kreisbahn um die Drehachse 6a angeordnet sind. Die Elektrodenwechselstationen 7, 7' weisen jeweils drei Öffnungen 7a auf, die Ersatzelektroden oder Reststücke von Elektroden 4 aufnehmen können.

Werden die Elektroden 4 im Betrieb des Elektrolichtbogenofens zu kurz, so werden die Reststücke der Elektroden 4 mittels der Elektrodenhalterungen 5 über die Hub-Schwenkvorrichtung 6 angehoben und in Richtung der Elektrodenwechselstationen 7, 7' geschwenkt. Die Reststücke 4a der Elektroden 4 werden über der ersten Elektrodenwechselstation 7, die als Abstellstation fungiert, positioniert und die Elektrodenhalterungen 5 gesenkt und gelöst. Dadurch gleiten die noch erhitzten Reststücke 4a der Elektroden 4 in die Öffnungen 7a der ersten Elektrodenwechselstation 7. Die Elektrodenhalterungen 5 werden angehoben und weiter verschwenkt in Richtung der zweiten Elektrodenwechselstation 7', die hier als Bestückungsstation fungiert und in deren Öffnungen 7a' sich Ersatzelektroden 4' befinden. Diese werden in den Elektrodenhalterungen 5 fixiert, die Elektrodenhalterungen 5 inklusive der Ersatzelektroden 4' angehoben und zurück zum Gefäßdeckel 3 geschwenkt. Nach Absenken der Ersatzelektroden 4' durch die Öffnungen 3a im Gefäßdeckel 3 kann der schmelzmetallurgische Prozess fortgesetzt werden. Die Reststücke 4a werden an Elektrodenverlängerungsstücke montiert, so dass weitere Ersatzelektroden entstehen. Dies kann im Bereich der ersten Elektrodenwechselstation 7 erfolgen oder auch nach Entnahme der abgekühlten Reststücke 4a daraus an einem anderen Ort. Diese können nun beispielsweise in der ersten Elektrodenwechselstation 7 vorgehalten werden, die in Folge als Bestückungsstation fungiert. Aber auch eine erneute Nutzung der zweiten Elektrodenwechselstation 7' als Bestückungsstation ist möglich.

Sind auch die Ersatzelektroden 4' abgebrannt, werden im Bereich der ersten oder zweiten Elektrodenwechselstation 7, 7' die Reststücke abgesetzt und die Ersatzelektroden im Bereich der jeweils anderen Elektrodenwechselstation 7, 7' aufgenommen.

Die beiden Elektrodenwechselstationen 7, 7' sind bei der in den FIGen 1 bis 3 gezeigten ersten Vorrichtung ortsfest installiert und weisen keine beweglichen Teile auf, so dass keinerlei intensive Wartungstätigkeiten notwendig sind.

Im Schwenkbereich S zwischen der Aufnahmeeinrichtung 2 und den Elektrodenwechselstationen 7, 7' befindet sich optional eine Nachsetzstation 8. Im Flachbadbetrieb kann auf eine derartige Nachsetzstation 8 meist verzichtet werden. Sollten die Elektroden 4 ungleichmäßig schnell abbrennen und sich eine oder zwei Elektroden 4 stärker verkürzt haben als die übrigen Elektroden, so können die freien Enden 40 der Elektroden 4 mittels der Nachsetzstation 8 auf ein gleiches Niveau gebracht werden. Dazu werden die Elektrodenhalterungen 5 inklusive der Elektroden 4 angehoben und über die Nachsetzstation 8 geschwenkt. Die Elektrodenhalterungen 5 werden abgesenkt, jede Elektrode 4 gelöst und auf eine horizontale Ebene der Nachsetzstation 8 aufgesetzt. Nun werden die Elektrodenhalterungen 5 wieder mit den zueinander nivellierten Elektroden 4 verbunden, angehoben und über den Gefäßdeckel 3 geschwenkt. Nach dem Absenken der Elektroden 4 durch die Öffnungen 3a des Gefäßdeckels 3 kann der schmelzmetallurgische Prozess fortgesetzt werden.

FIG 5 zeigt schematisch ein schmelzmetallurgisches Gefäß 1 in Form eines Elektrolichtbogenofens mit einer zweiten Vorrichtung zum Wechseln der Elektroden 4 von oben. Gleiche Bezugszeichen wie in den FIGen 1 bis 4 kennzeichnen gleiche Elemente. Neben der Aufnahmeeinrichtung 2 sind hier zwei Elektrodenwechselstationen 7, 7' vorhanden, die im Wechsel in den Schwenkbereich S der Hub-Schwenkvorrichtung 6 auf die Kreisbahn um die Drehachse 6a bringbar sind. Dabei ist eine Wechseleinheiten-Drehachse 9 vorhanden, um welche die erste Elektrodenwechselstation 7 und die zweite Elektrodenwechselstation 7' drehbar sind und im Wechsel in den Schwenkbereich S der Hub-Schwenkvorrichtung 6 einbringbar sind. Aufgrund der Anordnung der beweglichen Mechanik der Wechseleinheiten-Drehachse 9 außerhalb des Schwenkbereichs S ist die zweite Vorrichtung besonders wartungsarm und insgesamt leicht zugänglich.

Die Anordnung der beweglichen Elektrodenwechselstationen ist hierbei nur beispielhaft gewählt und kann ohne weiteres auch auf andere Art erfolgen, ohne den Grundgedanken der Erfindung zu verlassen.

## Patentansprüche

1. Vorrichtung zum Wechseln mindestens einer Elektrode (4) eines schmelzmetallurgischen Gefäßes (1), das eine Aufnahmeeinrichtung (2) für Schmelze und zur Abdeckung der Aufnahmeeinrichtung (2) einen Gefäßdeckel (3) mit einer Öffnung (3a) pro Elektrode (4) aufweist, wobei die mindestens eine Elektrode (4) mittels mindestens einer Elektrodenhalterung (5) positionierbar ist und die mindestens eine Elektrode (4) und die mindestens eine Elektrodenhalterung (5) mittels einer Hub-Schwenkvorrichtung (6) anhebbar und um eine senkrechte Drehachse (6a) seitlich verschwenkbar sind,
**dadurch gekennzeichnet, dass** neben der Aufnahmeeinrichtung (2) mindestens zwei Elektrodenwechselstationen (7,7') vorhanden sind, die entweder nebeneinander in einem Schwenkbereich (S) der Hub-Schwenkvorrichtung (6) auf einer Kreisbahn um die Drehachse (6a) angeordnet sind oder im Wechsel in den Schwenkbereich (S) der Hub-Schwenkvorrichtung (6) auf die Kreisbahn um die Drehachse (6a) bringbar sind.

2. Vorrichtung nach Anspruch 1,
**dadurch gekennzeichnet, dass** weiterhin der Gefäßdeckel (3) mittels der Hub-Schwenkvorrichtung (6) anhebbar und um die senkrechte Drehachse (6a) seitlich verschwenkbar ist.

3. Vorrichtung nach Anspruch 1 oder 2,
**dadurch gekennzeichnet, dass** die mindestens zwei Elektrodenwechselstationen (7,7') identisch ausgebildet sind.

4. Vorrichtung nach einem der Ansprüche 1 bis 3,
**dadurch gekennzeichnet, dass** eine erste Elektrodenwechselstation (7) der mindestens zwei Elektrodenwechselstationen (7,7') eine Abstellstation für ein Reststück (4a) der mindestens einen Elektrode (4) bildet und dass eine zweite Elektrodenwechselstation (7') der mindestens zwei Elektrodenwechselstationen (7,7') eine Bestückungsstation zum Bereithalten mindestens einer Ersatzelektrode (4'), die mittels der mindestens einen Elektrodenhalterung (5) aufnehmbar ist, bildet.

5. Vorrichtung nach Anspruch 4,
**dadurch gekennzeichnet, dass** die erste und die zweite Elektrodenwechselstation (7,7') eingerichtet sind, abwechselnd die Abstellstation und die Bestückungsstation zu bilden.

6. Vorrichtung nach einem der Ansprüche 1 bis 5,
**dadurch gekennzeichnet, dass** mindestens zwei Elektroden (4) vorhanden sind und dass auf der Kreisbahn zwischen der Aufnahmeeinrichtung (2) und den mindestens zwei Elektrodenwechselstationen (7,7') eine Nachsetzstation (8) angeordnet ist, die eine feuerfeste horizontale Ebene zum Längenmaßabgleich der mindestens zwei Elektroden (4) auf ein einheitliches Längenmaß zwischen der Ebene und der mindestens einen Elektrodenhalterung (5) aufweist.

7. Vorrichtung nach einem der Ansprüche 1 bis 6,
**dadurch gekennzeichnet, dass** die mindestens zwei Elektrodenwechselstationen (7,7') mit einer senkrechten Wechseleinheiten-Drehachse (9) verbunden sind, welche eingerichtet ist, die Elektrodenwechselstationen (7,7') horizontal in den Schwenkbereich (S) der Hub-Schwenkvorrichtung (6) und auf die Kreisbahn zu schwenken.

8. Vorrichtung nach einem der Ansprüche 1 bis 7,
**dadurch gekennzeichnet, dass** den mindestens zwei Elektrodenwechselstationen (7,7') mindestens eine Montageeinheit zur mechanischen Verbindung des Reststücks (4a) der mindestens einen Elektrode (4) mit mindestens einem Elektrodenverlängerungsstück zugeordnet ist.

9. Verfahren zum Wechseln mindestens einer Elektrode (4) eines schmelzmetallurgischen Gefäßes (1) mittels einer Vorrichtung nach einem der Ansprüche 1 bis 8, mit folgenden Schritten:
- Anheben und Schwenken des Reststücks (4a) der mindestens einen Elektrode (4) und der mindestens einen Elektrodenhalterung (5), optional weiterhin des Gefäßdeckels (3), um die Drehachse (6a) in Richtung der mindestens zwei Elektrodenwechselstationen (7,7');
- Positionieren des Reststücks (4a) der mindestens einen Elektrode (4) und einer ersten Elektrodenwechselstation (7) der mindestens zwei Elektrodenwechselstationen (7,7') zueinander und Abstellen des Reststücks (4a) aus der mindestens einen Elektrodenhalterung (5) in die erste Elektrodenwechselstation (7), die als Abstellstation fungiert;
- Positionieren der mindestens einen Elektrodenhalterung (5) und einer zweiten Elektrodenwechselstation (7') der mindestens zwei Elektrodenwechselstationen (7,7') zueinander und Bestücken der mindestens einen Elektrodenhalterung (5) mit einer Ersatzelektrode (4'), wobei die zweite Elektrodenwechselstation (7') als Bestückungsstation fungiert;
- Schwenken und Absenken der mindestens einen Ersatzelektrode (4') und der mindestens einen Elektrodenhalterung (5), optional weiterhin des Gefäßdeckels (3), um die Drehachse (6a) in Richtung der Aufnahmeeinrichtung (2);
- Entnahme des Reststücks (4a) aus der Abstellstation und/oder Herstellen einer mechanischen Verbindung zwischen dem Reststück (4a) der mindestens einen Elektrode (4) und mindestens einem Elektrodenverlängerungsstück unter Ausbilden einer weiteren Ersatzelektrode; und
- Wiederholen des Verfahrens nach einer Zeitspanne Z.

10. Verfahren nach Anspruch 9,
wobei bei der Wiederholung des Verfahrens die erste Elektrodenwechselstation (7) und die zweite Elektrodenwechselstation (7') abwechselnd als Abstellstation fungieren.

11. Verfahren nach Anspruch 9 oder Anspruch 10,
wobei die erste Elektrodenwechselstation (7) um die Wechseleinheiten-Drehachse (9) von einer Position innerhalb des Schwenkbereichs (S) der Hub-Schwenkvorrichtung (6) in eine Position außerhalb des Schwenkbereichs (S) der Hub-Schwenkvorrichtung (6) geschwenkt wird und dass gleichzeitig die zweite Elektrodenwechselstation (7') um die Wechseleinheiten-Drehachse (9) von einer Position außerhalb des Schwenkbereichs (S) der Hub-Schwenkvorrichtung (6) in eine Position innerhalb des Schwenkbereichs (S) der Hub-Schwenkvorrichtung (6) geschwenkt wird.

12. Verfahren nach einem der Ansprüche 9 bis 11,
wobei bei einem ungleichmäßigen Verbrauch mehrerer vorhandener Elektroden (4) ein Anheben und Schwenken der ungleichmäßig langen Reststücke (4a) der Elektroden (4) und der mindestens einen Elektrodenhalterung (5) um die Drehachse (6a) in Richtung der zwischen der Aufnahmeeinrichtung (2) und den mindestens zwei Elektrodenwechselstationen (7,7') angeordneten Nachsetzstation (8) erfolgt, wobei die mindestens eine Elektrodenhalterung (5) gegenüber den gehalterten Elektroden (4) verschoben wird derart, dass die Reststücke (4a) mit ihren der mindestens einen Elektrodenhalterung (5) abgewandten Enden (40) auf der horizontale Ebene der Nachsetzstation (8) nivelliert werden und wobei nachfolgend ein Schwenken und Absenken der nivellierten Elektroden (4) und der mindestens einen Elektrodenhalterung (5) um die Drehachse (6a) in Richtung der Aufnahmeeinrichtung (2) erfolgt.

13. Schmelzmetallurgisches Gefäß (1), insbesondere Elektrolichtbogenofen, mit einer Vorrichtung nach einem der Ansprüche 1 bis 8,
wobei die Vorrichtung eine bewegliche Mechanik umfasst, die außerhalb des Schwenkbereichs (S) der Hub-Schwenkvorrichtung (6) angeordnet ist und mittels der die mindestens zwei Elektrodenwechselstationen (7,7') im Wechsel in den Schwenkbereich (S) der Hub-Schwenkvorrichtung (6) auf die Kreisbahn um die Drehachse (6a) bringbar sind.

## Claims

1. Device for changing at least one electrode (4) of a melt-metallurgical vessel (1), which has a receiving device (2) for molten metal and a vessel cover (3) with one opening (3a) per electrode (4) for covering the receiving device (2), wherein the at least one electrode (4) is able to be positioned by means of at least one electrode support (5) and the at least one electrode (4) and the at least one electrode support (5), are able to be raised and pivoted laterally about a perpendicular axis of rotation (6a) by means of a lifting and pivoting device (6),
**characterised in that** at least two electrode change stations (7, 7') are present next to the receiving device (2), which are either disposed next to one another in a pivot area (S) of the lifting and pivoting device (6) on a circular track about the axis of rotation (6a) or are able to be bought alternately into the pivot area (S) of the lifting and pivoting device (6) on the circular track about the axis of rotation (6a).

2. Device according to claim 1,
**characterised in that** the vessel cover (3) is also able to be lifted by means of the lifting and pivoting device (6) and is able to be pivoted laterally about the vertical axis of rotation (6a).

3. Device according to claim 1 or 2,
**characterised in that** the at least two electrode change stations (7, 7') are embodied identically.

4. Device according to one of claims 1 to 3,
**characterised in that** a first electrode change station (7) of the at least two electrode change stations (7, 7') forms a storage station for a residual piece (4a) of the at least one electrode (4) and that at least a second electrode change station (7') of the at least two electrode change stations (7, 7') forms an equipping station for providing at least one replacement electrode (4'), which is able to be accepted by means of the at least one electrode support (5).

5. Device according to claim 4,
**characterised in that** the first and the second electrode change station (7, 7') are configured to alternately form the storage station and the equipping station.

6. Device according to one of claims 1 to 5,
**characterised in that** at least two electrodes (4) are present and that an adjustment station (8) is disposed on the circular track between the receiving device (2) and the at least two electrode change stations (7, 7'), which has a fireproof horizontal plane for equalising the longitudinal dimensions of the at least two electrodes (4) to a uniform longitudinal dimension between the plane and the at least one electrode support (5).

7. Device according to one of claims 1 to 6,
**characterised in that** the at least two electrode change stations (7, 7') are connected to a perpendicular change unit axis of rotation (9) which is configured to pivot the electrode change stations (7, 7') horizontally into the pivot area (S) of the lifting and pivoting device (6) and on the circular track.

8. Device according to one of claims 1 to 7,
**characterised in that** the at least two electrode change stations (7, 7') are assigned at least one installation unit for mechanical connection of the residual piece (4a) of the at least one electrode (4) with at least one electrode lengthening piece.

9. Method for changing at least one electrode (4) of a melt-metallurgical vessel (1) by means of the device according to one of claims 1 to 8, with the following steps:
- Lifting and pivoting the residual piece (4a) of the at least one electrode (4) and of the at least one electrode support (5), optionally also of the vessel cover (3), about the axis of rotation (6a) in the direction of the at least two electrode change stations (7, 7');
- Positioning the residual piece (4a) of the at least one electrode (4) and of a first electrode change station (7) of the at least two electrode change stations (7, 7') in relation to one another and storing the residual piece (4a) from the at least one electrode support (5) in the first electrode change station (7), which functions as a storage station;
- Positioning the at least one electrode support (5) a second electrode change station (7') of the at least two electrode change stations (7, 7') in relation to one another and equipping the at least one electrode support (5) with a replacement electrode (4'), wherein the second electrode change station (7') functions as an equipping station;
- Pivoting and lowering the at least one replacement electrode (4') and the at least one electrode support (5), optionally also the vessel cover (3), about the axis of rotation (6a) in the direction of the receiving device (2);
- Removing the residual piece (4a) from the storage station and/or establishing a mechanical connection between the residual piece (4a) of the at least one electrode (4) und at least one electrode lengthening piece while forming a further replacement electrode; und
- Repeating the method after a period of time Z.

10. Method according to claim 9,
wherein during the repetition of the method the first electrode change station (7) and the second electrode change station (7') function alternately as storage station.

11. Method according to claim 9 or claim 10,
wherein the first electrode change station (7) is pivoted about the change unit axis of rotation (9) from a position within the pivot area (S) of the lifting and pivoting device (6) into a position outside the pivot area (S) of the lifting and pivoting device (6) and that at the same time the second electrode change station (7') is pivoted about the change unit axis of rotation (9) from a position outside the pivot area (S) of the lifting and pivoting device (6) into a position within the pivot area (S) of the lifting and pivoting device (6).

12. Method according to one of claims 9 to 11,
wherein, with an uneven consumption of a number of electrodes (4) a lifting and pivoting of the unequal-length residual pieces (4a) of the electrodes (4) and of the at least one electrode support (5) about the axis of rotation (6a) in the direction of the adjustment station (8) disposed between the receiving device (2) and the at least two electrode change stations (7, 7') is undertaken, wherein the at least one electrode support (5) is shifted in relation to the supported electrodes (4) such that the residual pieces (4a) with their ends (40) facing away from the at least one electrode support (5) are levelled on the horizontal plane of the adjustment station (8) and whereby subsequently a pivoting and lowering of the levelled electrodes (4) and of the at least one electrode support (5) about the axis of rotation (6a) in the direction of the receiving device (2) is undertaken.

13. Melt-metallurgical vessel (1), especially electric arc furnace, with a device according to one of claims 1 to 8, wherein the device includes a movable mechanism which is disposed outside the pivot area (S) of the lifting and pivoting device (6) and by means of which the at least two electrode change stations (7, 7') are able to be bought alternately into the pivot area (S) of the lifting and pivoting device (6) on the circular track about the axis of rotation (6a).

## Revendications

1. Dispositif de changement d'au moins une électrode (4) d'un récipient pour fonderie (1), qui présente un dispositif de réception (2) pour le métal fondu et, pour recouvrir le dispositif de réception (2), un couvercle de récipient (3) avec une ouverture (3a) par électrode (4), dans lequel ladite au moins une électrode (4) peut être positionnée au moyen d'au moins un porte-électrodes (5) et ladite au moins une électrode (4) et ledit au moins un porte-électrodes (5) peuvent être soulevés et pivoter latéralement autour d'un axe de rotation vertical (6a) au moyen d'un dispositif de levage-pivotement (6), **caractérisé en ce qu'**il se trouve, en plus du dispositif de réception (2), au moins deux stations de changement d'électrode (7, 7'), qui soit sont disposées l'une à côté de l'autre dans une zone de pivotement (S) du dispositif de levage-pivotement (6) sur une trajectoire circulaire autour de l'axe de rotation (6a) soit peuvent être amenées en alternance dans la zone de pivotement (S) du dispositif de levage-pivotement (6) sur la trajectoire circulaire autour de l'axe de rotation (6a).

2. Dispositif selon la revendication 1, **caractérisé en ce qu'**en outre le couvercle de récipient (3) peut être soulevé et pivoter latéralement autour de l'axe de rotation (6a) au moyen du dispositif de levage-pivotement (6).

3. Dispositif selon la revendication 1 ou 2, **caractérisé en ce que** lesdites au moins deux stations de changement d'électrode (7, 7') sont de configuration identique.

4. Dispositif selon l'une quelconque des revendications 1 à 3, **caractérisé en ce qu'**une première station de changement d'électrode (7) desdites au moins deux stations de changement d'électrode (7, 7') forme une station de dépôt pour une pièce résiduelle (4a) de ladite au moins une électrode (4) et **en ce qu'**une deuxième station de changement d'électrode (7') desdites au moins deux stations de changement d'électrode (7, 7') forme une station de montage d'au moins une électrode de remplacement (4'), qui peut être reprise au moyen dudit au moins un porte-électrodes (5).

5. Dispositif selon la revendication 4, **caractérisé en ce que** la première et la deuxième stations de changement d'électrode (7, 7') sont conçues pour former en alternance la station de dépôt et la station de montage.

6. Dispositif selon l'une quelconque des revendications 1 à 5, **caractérisé en ce qu'**il se trouve au moins deux électrodes (4) et **en ce qu'**une station de retouche (8) est disposée sur la trajectoire circulaire entre le dispositif de réception (2) et lesdites au moins deux stations de changement d'électrode (7, 7'), qui présente un plan horizontal réfractaire pour l'égalisation de la longueur desdites au moins deux électrodes (4) à une longueur unique entre le plan et ledit au moins un porte-électrodes (5).

7. Dispositif selon l'une quelconque des revendications 1 à 6, **caractérisé en ce que** lesdites au moins deux stations de changement d'électrode (7, 7') sont reliées avec un axe de rotation vertical (9) des unités de changement, qui est conçu pour faire pivoter les stations de changement d'électrode (7, 7') horizontalement dans la zone de pivotement (S) du dispositif de levage-pivotement (6) et sur la trajectoire circulaire.

8. Dispositif selon l'une quelconque des revendications 1 à 7, **caractérisé en ce qu'**au moins une unité de montage pour l'assemblage mécanique de la pièce résiduelle (4a) de ladite au moins une électrode (4) avec au moins une pièce d'allongement d'électrode est associée auxdites au moins deux stations de changement d'électrode (7, 7').

9. Procédé de changement d'au moins une électrode (4) d'un récipient pour fonderie (1) au moyen d'un dispositif selon l'une quelconque des revendications 1 à 8, comprenant les étapes suivantes:
- soulever et faire pivoter la pièce résiduelle (4a) de ladite au moins une électrode (4) et ledit au moins un porte-électrodes (5) et en option également le couvercle de récipient (3), autour de l'axe de rotation (6a) en direction desdites au moins deux stations de changement d'électrode (7, 7');
- positionner la pièce résiduelle (4a) de ladite au moins une électrode (4) et une première station de changement d'électrode (7) desdites au moins deux stations de changement d'électrode (7, 7') l'une par rapport à l'autre et déposer la pièce résiduelle (4a) hors dudit au moins un porte-électrodes (5) dans la première station de changement d'électrode (7), qui opère en tant que station de dépôt;
- positionner ledit au moins un porte-électrodes (5) et une deuxième station de changement d'électrode (7') desdites au moins deux stations de changement d'électrode (7, 7') l'un par rapport à l'autre et garnir ledit au moins un porte-électrodes (5) avec une électrode de remplacement (4'), la deuxième station de changement d'électrode (7') opérant ainsi en station de montage;
- faire pivoter et abaisser ladite au moins une électrode de remplacement (4') et ledit au moins un porte-électrodes (5), en option également le couvercle de récipient (3), autour de l'axe de rotation (6a) en direction du dispositif de réception (2) ;
- enlever la pièce résiduelle (4a) de la station de dépôt et/ou réaliser un assemblage mécanique entre la pièce résiduelle (4a) de ladite au moins une électrode (4) et au moins une pièce d'allongement d'électrode avec formation d'une autre électrode de remplacement; et
- répéter le procédé après un laps de temps Z.

10. Procédé selon la revendication 9, dans lequel, lors de la répétition du procédé, la première station de changement d'électrode (7) et la deuxième station de changement d'électrode (7') opèrent en alternance en tant que station de dépôt.

11. Procédé selon la revendication 9 ou la revendication 10, dans lequel on fait pivoter la première station de changement d'électrode (7) autour de l'axe de rotation (9) des unités de changement d'une position située à l'intérieur de la zone de pivotement (S) du dispositif de levage-pivotement (6) à une position située à l'extérieur de la zone de pivotement (S) du dispositif de levage-pivotement (6) et en ce l'on fait en même temps pivoter la deuxième station de changement d'électrode (7') autour de l'axe de rotation (9) des unités de changement d'une position située à l'extérieur de la zone de pivotement (S) du dispositif de levage-pivotement (6) à une position située à l'intérieur de la zone de pivotement (S) du dispositif de levage-pivotement (6).

12. Procédé selon l'une quelconque des revendications 9 à 11, dans lequel, en cas d'usure inégale de plusieurs électrodes présentes (4), on soulève et on fait pivoter les pièces résiduelles de longueur inégale (4a) des électrodes (4) et ledit au moins un porte-électrodes (5) autour de l'axe de rotation (6a) en direction de la station de retouche (8) disposée entre le dispositif de réception (2) et lesdites au moins deux stations de changement d'électrode (7, 7'), dans lequel on déplace ledit au moins un porte-électrodes (5) par rapport aux électrodes portées (4), de telle manière que les pièces résiduelles (4a) soient nivelées avec leurs extrémités détournées (40) dudit au moins un porte-électrodes (5) sur le plan horizontal de la station de retouche (8) et dans lequel on opère ensuite un pivotement et un abaissement des électrodes nivelées (4) et dudit au moins un porte-électrodes (5) autour de l'axe de rotation (6a) en direction du dispositif de réception (2).

13. Récipient pour fonderie (1), en particulier four à arc électrique, avec un dispositif selon l'une quelconque des revendications 1 à 8, dans lequel le dispositif comprend un mécanisme mobile, qui est disposé à l'extérieur de la zone de pivotement (S) du dispositif de levage-pivotement (6) et au moyen duquel desdites au moins deux stations de changement d'électrode (7, 7') peuvent être amenées en alternance dans la zone de pivotement (S) du dispositif de levage-pivotement (6) sur la trajectoire circulaire autour de l'axe de rotation (6a).
